# EUROPÄISCHE PATENTANMELDUNG

(11) **EP 4 783 208 A1**
(43) Veröffentlichungstag der Anmeldung: **29.07.2026**
(21) Anmeldenummer: 25220436.7
(22) Anmeldetag: 03.12.2025
(51) Int. Cl.: H01H 1/20, H01H 1/54

(54) **SCHALTGERÄT**

(30) Priorität: 27.01.2025 DE 102025102795
(71) Anmelder: Ellenberger & Poensgen GmbH, 90518 Altdorf (DE)
(72) Erfinder: HOLBE, Stefan, 90425 Nürnberg (DE); KAISER, Julian, 91058 Erlangen (DE); KÖPF, Hendrik-Christian, 90480 Nürnberg (DE)
(74) Vertreter: FDST Patentanwälte

(57) **Zusammenfassung**

Die Erfindung betrifft ein Schaltgerät (10) mit einem mechanischen Schalter (26). Der mechanische Schalter (26) umfasst eine erste Stromschiene (28) mit einem U-förmigen Abschnitt (32), der zwei zueinander parallele und in einer gemeinsamen Ebene (36) liegende erste Schenkel (34) und einen hierzu senkrechten zweiten Schenkel (38) umfasst, wobei einer der ersten Schenkel (34) einen ersten Festkontakt (44) und der anderen einen ersten Stromanschluss (40) aufweist. Ferner umfasst der mechanische Schalter (26) eine zweite Stromschiene (50) mit einem ersten Bewegkontakt (54), der dem ersten Festkontakt (44) zugeordnet und bezüglich dessen in einer Öffnungsrichtung (52) beweglich gelagert ist. Die Ebene (36) und die Öffnungsrichtung (52) sind zueinander verkippt.

## Beschreibung

Die Erfindung betrifft ein Schaltgerät. Das Schaltgerät umfasst einen mechanischen Schalter, der eine erste Stromschiene mit einem ersten Festkontakt und eine zweite Stromschiene mit einem ersten Bewegkontakt umfasst.

Üblicherweise werden Schutzschalter zur Absicherung einer elektrischen Leitung oder eines Geräts gegenüber einer Fehlfunktion des zugeordneten Stromkreises herangezogen, beispielsweise einer übermäßig anliegenden elektrischen Spannung oder eines übermäßigen fließenden elektrischen Stroms. Dieser tritt beispielsweise bei einer Vorschädigung des abzusichernden Geräts oder der elektrischen Leitung auf. In diesem Fall erfolgt mittels des Schutzschalters ein Unterbrechen des Stromflusses, sodass eine weitere Beschädigung vermieden wird.

Zum Unterbrechen des Stromflusses weist der Schutzschalter einen Schalter auf. Somit stellt der Schutzschalter eine Ausbildung eines Schaltgeräts dar. Zur Bereitstellung eines Berührschutzes und zur leichten Montage ist der Schalter dabei innerhalb eines Gehäuses angeordnet. Der Schalter ist beispielsweise als Halbleiterschalter ausgestaltet. Dieser weist konstruktionsbedingt einen Innenwiderstand auf, weswegen dieser bei Betrieb erwärmt wird, zumindest wenn ein vergleichsweiser großer elektrischer Strom geführt wird. Somit ist eine Kühlung erforderlich. Auch ist ein Wirkungsgrad verringert. In einer Alternative hierzu ist der Schalter mechanisch ausgestaltet und in Wirkverbindung mit einem Antrieb, der beispielsweise einen Elektromagneten umfasst. Mittels Bestromung des Antriebs ist es somit möglich, den Schaltzustand des Schalters zu verändern.

Zum Führen des zu schaltenden elektrischen Stroms umfasst der mechanische Schalter üblicherweise mehrere Stromschienen, die meist in einer jeweiligen Aufnahme eines Gehäuses angeordnet sind, das als ein Kunststoffspritzgussteil ausgebildet ist. Somit werden die Stromschienen geeignet stabilisiert, wobei einer von diesen ein Festkontakt zugeordnet ist. Einer anderen Stromschiene ist ein Bewegkontakt zugeordnet, und diese ist beweglich gelagert, insbesondere mittels des Antriebs. Mittels Betriebs des Antriebs ist es dabei möglich, den Bewegkontakt an den Festkontakt mechanisch anzulegen oder diese voneinander zu beabstandeten.

In einem Fehlerfall, wie bei einem Überstrom, ist es erforderlich, den mechanischen Schalter vergleichsweise schnell zu betätigen, damit keine weitere Beschädigung erfolgt. Daher wird üblicherweise ein vergleichsweise leistungsstarker Antrieb verwendet, was jedoch eine Baugröße und Herstellungskosten erhöht. Bei einer Alternative ist die Stromschiene, der der Festkontakt zugeordnet ist, u-förmig gebogen, wobei einem der parallelen Schenkel der Festkontakt zugeordnet ist. Zu diesem Schenkel ist die Stromschiene, der der Bewegkontakt zugeordnet ist, parallel angeordnet, wobei die beiden Stromschienen im Wesentlichen in einer Ebene angeordnet sind. Auch sind die Stromschienen derart angeordnet, dass im elektrisch leitenden Zustand der elektrische Strom in den beiden Stromschienen antiparallel fließt. Bei einem Öffnen des mechanischen Schalters und einem zwischen dem Festkontakt und dem Bewegkontakt entstehenden Lichtbogen wirkt daher die Lorentzkraft abstoßend auf die dem Bewegkontakt zugeordnete Stromschiene, was die Öffnungsbewegung beschleunigt. Aufgrund der U-förmigen Stromschiene ist jedoch eine Baugröße des Schaltgeräts vergrößert.

Der Erfindung liegt die Aufgabe zugrunde, ein besonders geeignetes Schaltgerät anzugeben, wobei vorteilhafterweise eine Baugröße und/oder Herstellungskosten verringert sind, und wobei zweckmäßigerweise eine Schaltgeschwindigkeit vergrößert ist.

Erfindungsgemäß wird diese Aufgabe durch die Merkmale des Anspruchs 1 gelöst. Vorteilhafte Weiterbildungen und Ausgestaltungen sind Gegenstand der Unteransprüche.

Das Schaltgerät dient insbesondere dem Schalten eines elektrischen Stroms, also insbesondere dem Erstellen und/oder Unterbrechen eines elektrischen Stromflusses. Hierfür weist das Schaltgerät zweckmäßigerweise zwei Zustände auf, nämlich einen elektrisch leitenden Zustand, der auch als geschlossener Zustand bezeichnet wird. In diesem Fall ist es möglich, mittels des Schaltgeräts den elektrischen Strom zu führen. Bei dem anderen Zustand, der als geöffneter oder elektrisch nichtleitender Zustand bezeichnet wird, ist insbesondere ein elektrischer Stromfluss über das Schaltgerät nicht möglich. Beispielsweise ist das Schaltgerät manuell betätigt/betätigbar, sodass es sich bei dem Schaltgerät um einen Handschalter handelt. Alternativ oder in Kombination hierzu ist es zum Beispiel möglich, das Schaltgerät elektrisch zu betätigen und somit insbesondere aus der Ferne. In einer weiteren Alternative ist das Schaltgerät beispielsweise automatisch betätigt, zweckmäßigerweise in Abhängigkeit von bestimmten Bedingungen. Geeigneterweise ist das Schaltgerät ein Schutzschalter oder ein Schütz.

Der Schutzschalter dient zum Beispiel der Absicherung eines Geräts, und der Schutzschalter ist beispielsweise ein Geräteschutzschalter. Alternativ oder in Kombination hierzu dient der Schutzschalter der Absicherung einer Leitung und ist somit ein Leitungsschutzschalter. Insbesondere wird der Schutzschalter in einem Gleichspannungskreis eingesetzt, also zum Beispiel zwischen einer Last und einem Gleichspannungszwischenkreis oder dergleichen, sodass insbesondere ein Stromkreis gebildet ist. Vorzugsweise liegt hierbei im Gleichspannungskreis eine elektrische Gleichspannung zwischen 400 V und 650 V an, also insbesondere höherer Gleichspannung. Vorzugsweise wird der Schutzschalter zur Absicherung eines Aktors bei einer Industrieanlage verwendet. Der Aktor bildet hierbei insbesondere die Last. Zweckmäßigerweise wird der Schutzschalter im Bereich der Industrieautomation verwendet. Insbesondere ist die mittels des Schutzschalters geschaltete elektrische Spannung 24 V, 48 V, 380 V, 650 V, 760 V. Bei einer Alternative wird der Schutzschalter zur Absicherung einer Straßenbeleuchtung, eines Schiffsbordnetzes, Bahnanwendungen-Infrastruktur, Bahnanwendungen-Antrieb oder im Bereich der elektrifizierten Luftfahrt verwendet. Bei einer weiteren Alternative wird der Schutzschalter im Ausbau und Integration erneuerbarer Energieerzeuger, bei Inselnetzen, im privaten häuslichen Bereich, in Gewächshäusern, bei der Elektrifizierung straßengebundener Mobilität (Elektromobilität), Landwirtschaft oder bei Baustellenfahrzeugen verwendet. Die verwendet elektrische (Gleich- )Spannung ist dabei zum Beispiel zwischen 1500 V und 3000 V oder beträgt 110 V, 380 V, 400 V 800 V, 1000 V 1500 V, 3000 V. Zusammenfassend wird alternativ zur Anwendung bei einer Industrieanlage der Schutzschalter beispielsweise bei einem Elektrofahrzeug verwendet, wie einem Kraftfahrzeug, einem Flugzeug oder einem Schiff/Boot.

In einer Alternative hierzu ist beispielsweise das Schaltgerät als ein Trennschalter ausgebildet, der auch als Trenner bezeichnet wird. Beispielsweise umfasst das Schaltgerät einen mechanischen Hebel, mittels dessen der Schaltzustand des Steuergeräts verändert werden kann.

Das Schaltgerät umfasst insbesondere zwei Anschlüsse, zwischen denen zweckmäßigerweise ein Strompfad gebildet ist, und an dem im Montagezustand weitere Bestandteile des Stromkreises angeschlossen sind. Hierfür sind die Anschlüsse geeignet, insbesondere vorgesehen und eingerichtet. Zweckmäßigerweise ist hierfür an dem jeweiligen Anschluss ein Kabel oder eine Stromschiene angeschlossen, wobei ein Querschnitt dieser zum Beispiel zwischen 10 mm2 und 100 mm2 oder zwischen 25 mm2 und 92 mm2 ist. Der Querschnitt beträgt beispielsweise 16 mm2, 25 mm2 oder 35 mm2. Der Querschnitt ist beispielsweise 6 mm2, zwischen 6mm2 und 16 mm2 oder zwischen 16 mm2 und 50 mm2. Insbesondere sind die Anschlüsse nach Art von Käfigklemmen ausgebildet oder umfassen zumindest diese.

Das Schaltgerät weist einen mechanischen Schalter auf. Dabei ist der mechanische Schalter zweckmäßigerweise dem etwaigen Strompfad zugeordnet, also insbesondere elektrisch zwischen die beiden Anschlüsse des Schaltgeräts geschaltet. Somit ist es möglich, mittels des mechanischen Schalters den elektrischen Stromfluss über das Schaltgerät zu schalten. Der mechanische Schalter ist geeigneterweise in einem Gehäuse angeordnet, das vorzugsweise aus einem Kunststoff gefertigt ist. Somit ist ein Berührschutz für den mechanischen Schalter bereitgestellt, und dieser ist auch vor Umgebungseinflüssen geschützt. Zweckmäßigerweise sind die etwaigen Anschlüsse in das Gehäuse eingebracht, sodass eine elektrische Kontaktierung des etwaigen Strompfads oder zumindest des mechanischen Schalters von außerhalb des Gehäuses ermöglicht ist.

Der mechanische Schalter weist eine erste Stromschiene und eine zweite Stromschiene auf. Die erste Stromschiene umfasst einen ersten Festkontakt und die zweite Stromschiene einen ersten Bewegkontakt. Der erste Bewegkontakt ist dem ersten Festkontakt zugeordnet. Insbesondere ist die zweite Stromschiene beweglich gelagert, und es ist möglich, den ersten Bewegkontakt mechanisch an den ersten Festkontakt anzulegen und diese auch voneinander zu beabstandet. Bei der mechanischen direkten Anlage des ersten Bewegkontakts an dem ersten Festkontakt ist ein elektrischer Stromfluss über den mechanischen Schalter ermöglicht, insbesondere daher auch über das Schaltgerät. Falls hingegen der erste Bewegkontakt von dem ersten Festkontakt beabstandet ist, ist ein elektrischer Stromfluss nicht möglich, und zweckmäßigerweise sind dann die beiden etwaigen Anschlüsse voneinander galvanisch getrennt. Zumindest ist der Strompfad vorzugsweise aufgetrennt. Zumindest jedoch erfolgt über den mechanischen Schalter kein elektrischer Stromfluss.

Zusammenfassend ist der ersten Bewegkontakt bezüglich des ersten Festkontakts beweglich gelagert. Hierbei wird der erste Bewegkontakt in einer Öffnungsrichtung verbracht, sodass der erste Bewegkontakt in der Öffnungsrichtung beweglich gelagert ist. Zweckmäßigerweise ist hierfür die vollständige zweite Stromschiene in der Öffnungsrichtung beweglich gelagert. Die Öffnungsrichtung ist beispielsweise gekrümmt. Besonders bevorzugt jedoch ist die Öffnungsrichtung geradlinig, was eine Konstruktion erleichtert.

Die erste Stromschiene weist einen u-förmigen Abschnitt auf. Beispielsweise ist die erste Stromschiene mittels des u-förmigen Abschnitts gebildet, oder die erste Stromschiene weist noch weitere Bestandteile auf. Der u-förmige Abschnitt weist zwei erste Schenkel auf, die zueinander parallel sind und in einer gemeinsamen Ebene liegen. Auch umfasst der u-förmige Abschnitt einen zweiten Schenkel, der senkrecht zu den beiden ersten Schenkeln ist und endseitig in diese übergeht, sodass die U-Form gebildet ist. Insbesondere ist hierbei die erste Stromschiene oder zumindest der u-förmige Abschnitt, einteilig. Geeigneterweise ist die erste Stromschiene aus einem Kupfer oder Aluminium erstellt. Besonders bevorzugt ist die erste Stromschiene als Stanzbiegeteil ausgestaltet, was die Herstellung erleichtert und Herstellungskosten reduziert. Somit sind die drei Schenkel aneinander angeformt, weswegen auch ein elektrischer Widerstand verringert ist.

Einer der ersten Schenkel weist den ersten Festkontakt und der anderen einen ersten Stromanschluss auf. Beispielsweise ist mittels des ersten Stromanschlusses einer der Anschlüsse des Schaltgeräts gebildet. Alternativ hierzu sind diese zumindest bevorzugt elektrisch miteinander verbunden, beispielsweise mittels einer weiteren Stromschiene und/oder weiteren Bauteil, wie zum Beispiel einem weiteren Schalter. Geeigneterweise ist mittels des ersten Stromanschlusses das dem zweiten Schenkel gegenüberliegende Ende des ersten Schenkels gebildet.

Der erste Festkontakt bildet beispielsweise das dem zweiten Schenkel gegenüberliegende Ende des entsprechenden ersten Schenkels. Zumindest jedoch ist der erste Festkontakt von dem zweiten Schenkel weggesetzt und befindet sich vorzugsweise in der dem zweiten Schenkel abgewandten Hälfte des entsprechenden ersten Schenkels.

Der erste Festkontakt ist zum Beispiel an den anderen Bestandteilen des ersten Schenkels befestigt und zweckmäßigerweise damit elektrisch kontaktiert. Zum Beispiel ist der erste Festkontakt einstückig mit den weiteren Bestandteilen des ersten Schenkels und/oder an diese angeformt. Alternativ hierzu besteht der erste Festkontakt aus einem anderen Material als ein Körper des ersten Schenkels. Somit ist es möglich, dort eine Abbrandresistenz zu erhöhen. Zweckmäßigerweise ist der erste Festkontakt mit dem Körper des ersten Schenkels vernietet, verlötet oder verschweißt. Zweckmäßigerweise ist die erste Stromschiene, insbesondere mit Ausnahme des ersten Festkontakts, aus einem Kupfer erstellt, vorzugsweise vernickeltem Kupfer.

Alternativ oder in Kombination hierzu ist insbesondere der erste Bewegkontakt an einen Körper der zweiten Stromschiene angeformt oder bevorzugt dort befestigt und auch elektrisch kontaktiert. Beispielsweise erfolgt dies ebenfalls mittels Nietens, Lötens oder Schweißens. Geeigneterweise bestehen die Körper der ersten und zweiten Stromschiene aus dem gleichen Material. Die zweite Stromschiene ist zweckmäßigerweise im Wesentlichen geradlinig ausgebildet. Somit ist eine Herstellung erleichtert und ein Materialbedarf verringert. Geeigneterweise ist die zweite Stromschiene ein Stanzbiegeteil, was die Herstellung erleichtert.

Die Ebene ist bezüglich der Öffnungsrichtung verkippt. Mit anderen Worten ist zwischen der Öffnungsrichtung und der Ebene ein Winkel verschieden von 0°/180° gebildet. Zusammenfassend ist die Öffnungsrichtung nicht innerhalb der Ebene angeordnet, und die Ebene ist nicht parallel zur Öffnungsrichtung, zumindest nicht in dem Bereich, wenn der erste Bewegkontakt an dem ersten Festkontakt anliegt. Folglich ist die Öffnungsrichtung nicht parallel zur Ebene.

Infolgedessen ist eine erforderliche Baugröße des Schaltgeräte in der Öffnungsrichtung verringert, weswegen dieses vergleichsweise kompakt ausgestaltet werden kann. Ferner ist ein Abstand des dem ersten Stromanschluss zugeordneten Schenkels zu der zweiten Stromschiene verringert, und ebenso Teile des zweiten Schenkels, wenn die zweite Stromschiene in der Öffnungsrichtung bewegt wird. Daher ist eine Wechselwirkung des Magnetfelds, das aufgrund eines Stromflusses durch diese Schenkel hervorgerufen wird, und dem Magnetfeld aufgrund des Stromflusses durch die zweite Stromschiene und/oder des Stromflusses aufgrund eines zwischen dem ersten Festkontakt und dem ersten Bewegkontakt gebildeten Lichtbogens vergrößert. Auch ist die wirkende Lorentzkraft vergrößert. Dies bewirkt eine verstärkte Abstoßung der zweiten Stromschiene von dem ersten Schenkel, weswegen eine Schaltgeschwindigkeit, also eine Bewegung der zweiten Stromschiene in Öffnungsrichtung, beschleunigt ist. Hierfür ist es nicht erforderlich, die zweite Stromschiene mit einer übermäßigen Kraft zu beaufschlagen, weswegen ein Antrieb kleinbauend und kostengünstig ausgestaltet werden kann, mittels dessen die zweite Stromschiene angetrieben ist. Auch tragen diese Magnetfelder zu einer zusätzlichen Kraft oder zumindest einer erhöhten Kraft auf den etwaigen zwischen dem ersten Festkontakt und dem ersten Bewegkontakt gebildeten Lichtbogen bei, weswegen dieser vergleichsweise schnell von dort wegbewegt wird, insbesondere in eine in diesem Bereich angeordnete Löschkammer. Somit ist ein vergleichsweises schnelles Ablöschen des etwaigen gebildeten Lichtbogens ermöglicht, weswegen ein elektrischer Stromfluss über den mechanischen Schalter vergleichsweise schnell beendet wird.

Beispielsweise ist die zweite Stromschiene schwenkbar gelagert. Besonders bevorzugt jedoch ist die zweite Stromschiene senkrecht zu deren Längsrichtung gelagert, sodass die Öffnungsrichtung senkrecht zur Längsrichtung der zweiten Stromschiene verläuft. Somit ist eine Konstruktion vereinfacht. Beispielsweise ist der den erste Festkontakt aufweisende erste Schenkel festgehalten, was eine Robustheit erhöht. Alternativ ist dieser beispielsweise freischwingend, sodass insbesondere ein etwaiger Abbrand des ersten Festkontakts und/oder des ersten Bewegkontakts kompensiert werden kann. Somit ist eine Verwendungsdauer des Schaltgeräts erhöht.

Besonders bevorzugt ist die Ebene senkrecht zu der Öffnungsrichtung angeordnet, zumindest, wenn der erste Bewegkontakt an dem ersten Festkontakt anliegt. Mit anderen Worten ist zwischen der Öffnungsrichtung und der Ebene ein Winkel von im Wesentlichen 90° gebildet, wobei zum Beispiel eine Abweichung von 5° von 10°, 5° oder 0° vorhanden ist. Infolgedessen ist die Baugröße in der Öffnungsrichtung im Wesentlichen minimal, wobei die auf die zweite Stromschiene/den etwaigen Lichtbogen wirkenden Kräfte aufgrund des hervorgerufenen Magnetfelds maximal sind, was die Schaltgeschwindigkeit weiter erhöht.

Beispielsweise ist auch der zweite Schenkel in der Ebene angeordnet. Somit ist es möglich, die erste Stromschiene oder zumindest den u-förmigen Abschnitt, mittels eines Stanzteils zu bilden, weswegen Herstellungskosten verringert sind. Auch ist es möglich, mehrere derartige U-förmige Abschnitt übereinander anzuordnen, weswegen eine Lagerhaltung für die Herstellung vereinfacht ist. Besonders bevorzugt jedoch ist der zweite Schenkel senkrecht zu der Ebene orientiert. Sofern der u-förmige Abschnitt als Stanzbiegeteil ausgestaltet ist, wird somit zunächst die U-Form aus einem Blech ausgestanzt, und anschließend oder gleichzeitig der zweite Schenkel bezüglich der ersten Schenkel um im Wesentlichen 90° umgebogen. Aufgrund der Orientierung des zweiten Schenkels wird der u-förmige Abschnitt in sämtliche Richtungen stabilisiert, was eine Robustheit erhöht. Zusammenfassend ist eine Herstellung erleichtert, wobei eine Robustheit des Schaltgeräts erhöht ist.

Geeigneterweise umfasst der mechanische Schalter eine dritte Stromschiene mit einem zweiten Festkontakt, und die zweite Stromschiene umfasst einen zweiten Bewegkontakt. Hierbei ist der zweite Bewegkontakt dem zweiten Festkontakt zugeordnet. Zweckmäßigerweise ist dabei der zweite Bewegkontakt bezüglich des zweiten Festkontakts ebenfalls in der Öffnungsrichtung beweglich gelagert. Somit wird insbesondere bei Bewegen der zweiten Stromschiene in der Öffnungsrichtung der zweite Festkontakt von dem zweiten Bewegkontakt und der erste Festkontakt von dem ersten Festkontakt wegbewegt oder aneinander mechanisch angelegt. Insbesondere ist folglich der mechanische Schalter nach Art eines Doppelunterbrechers ausgebildet, weswegen die zwischen jedem Festkontakt und dem zugeordneten Bewegkontakt anliegende elektrische Spannung im geöffneten Schaltzustand des mechanischen Schalters reduziert ist. Infolgedessen ist ein Ausbilden eines Lichtbogens dort unterbunden, oder dies erfolgt erst bei einer vergleichsweise hohen anliegenden elektrischen Spannung. Zweckmäßigerweise ist hierbei jedem Festkontakt und dem zugeordneten Bewegkontakt eine Löschkammer zugeordnet. Falls lediglich der erste Festkontakt und der erste Bewegkontakt vorhanden sind, ist diesen ebenfalls vorzugsweise die Löschkammer zugeordnet. Mittels der Löschkammer erfolgt dabei insbesondere ein Löschen des jeweiligen Lichtbogens. Hierfür umfasst die Löschkammer zweckmäßigerweise mehrere Löschbleche oder dergleichen.

Beispielsweise ist die dritte Stromschiene im Wesentlichen geradlinig, was eine Konstruktion vereinfacht und Materialkosten reduziert. Besonders bevorzugt jedoch weist die dritte Stromschiene auch den U-förmigen Abschnitt mit den zwei zueinander parallelen ersten Schenkeln und dem hierzu senkrechten zweiten Schenkel auf. Hierbei ist einem der ersten Schenkel der zweite Festkontakt und dem anderen ersten Schenkel der dritten Stromschiene ein zweiter Stromanschluss zugeordnet, sodass die ersten Schenkel diese jeweils aufweisen. Der zweite Stromanschluss ist geeigneterweise mit dem etwaigen verbliebenen Anschluss des Schaltgeräts elektrisch verbunden, beispielsweise direkt oder über weitere Bauteile. Somit wird mittels des mechanischen Schalters ein elektrischer Stromfluss zwischen den beiden Anschlüssen des Schaltgeräts eingestellt, also insbesondere ermöglicht oder unterbunden.

Besonders bevorzugt ist die dritte Stromschiene, oder zumindest deren U-förmige Abschnitt, baugleich zu der ersten Stromschiene bzw. deren u-förmigen Abschnitt, weswegen Gleichteile verwendet werden können. Somit ist eine Herstellung erleichtert und Herstellungskosten sind reduziert. Geeigneterweise ist dabei das Schaltgerät im Wesentlichen spiegelbildlich und/oder symmetrisch. Somit ist es insbesondere möglich, das Schaltgerät unabhängig von dem jeweiligen elektrischer Stromfluss zwischen den etwaigen Anschlüssen einzusetzen, also insbesondere bidirektional. Somit ist eine Montage des Schaltgeräts erleichtert, und es ist nicht erforderlich, auf eine bestimmte Einbauorientierung zu achten. Auch ist eine Flexibilität erhöht.

Beispielsweise sind dabei die beiden u-förmigen Abschnitte zueinander verkippt. Somit ist die auf die zweite Stromschiene wirkende Magnetkraft/Lorentzkraft vergleichsweise genau und oder entsprechend bestimmten Vorgaben einstellbar. Besonders bevorzugt jedoch liegen auch die ersten Schenkel der dritten Stromschiene in der Ebene, sodass sämtliche erste Schenkel in der Ebene angeordnet sind. Somit wirkt unabhängig von der Stromrichtung stets die gleiche Kraft, weswegen das Schaltgerät unabhängig von der Stromrichtung, stets das gleiche Verhalten aufweist. Auch ist auf diese Weise eine Konstruktion erleichtert.

Besonders bevorzugt sind die beiden zweiten Schenkel zueinander parallel angeordnet. Somit ist ein vergleichsweise kompaktes Schaltgerät realisiert. Alternativ oder besonders bevorzugt in Kombination hierzu liegt jeweils einer der ersten Schenkel beider u-förmiger Abschnitte auf einer jeweiligen gemeinsamen Geraden. Somit ist eine Konstruktion vereinfacht, wobei ein Kurzschluss zwischen den einzelnen Bestandteilen sicher vermieden ist.

Beispielsweise sind zwischen den zweiten Schenkeln der beiden U-förmigen Abschnitt die ersten Schenkel angeordnet. Besonders bevorzugt sind die zweiten Schenkel der u-förmigen Abschnitte bezüglich der jeweiligen ersten Schenkel aufeinander zu versetzt. Somit bilden die beiden zweiten Schenkel die einander nächsten Bereiche der ersten und dritten Stromschiene. Infolgedessen erfolgt eine verstärkte Wechselwirkung des aufgrund des durch die zweiten Schenkel fließenden elektrischen Stroms hervorgerufenen Magnetfelds mit der zweiten Stromschiene / den etwaigen Lichtbögen, weswegen eine Schaltgeschwindigkeit weiter erhöht ist.

Das Schaltgerät weist zum Beispiel eine Leiterplatte auf, die geeigneterweise einen Körper aus einem glasfaserverstärkten Epoxidharz umfasst. Insbesondere umfasst hierbei die Leiterplatte mehrere Leiterbahnen, die an dem Körper aus glasfaserverstärkten Epoxidharz befestigt und/oder in diesen eingebettet sind. Die Leiterbahnen sind zweckmäßigerweise aus einem Kupfer gefertigt. Die erste Stromschiene ist zweckmäßigerweise an der Leiterplatte montiert. Mit anderen Worten ist die erste Stromschiene nicht originär ein Bestandteil der Leiterplatte und somit nicht mittels Ätzens, Fräsens oder sonstigen abrasiver Verfahren erstellt, also mittels Abtragens von Bestandteilen der Leiterplatte. Vielmehr erfolgt das Anordnen der ersten Stromschiene an der Leiterplatte mittels eines fügenden / verbindenden Verfahrens, sodass die erste Stromschiene insbesondere zu der bereits fertig erstellten Leiterplatte hinzugefügt wird.

Zum Beispiel wird die erste Stromschiene mittels Oberflächenmontage an der Leiterplatte befestigt, und die erste Stromschiene ist insbesondere als ein SMD-Bauteil ausgebildet. Hierfür weist die erste Stromschiene zweckmäßigerweise geeignete Pads auf. In einer Alternative ist beispielsweise die erste Stromschiene mittels Durchsteckmontage an der Leiterplatte montiert. Hierfür weist die erste Stromschiene zweckmäßigerweise geeignete Beinchen oder drahtartige Fortsätze auf, die in entsprechenden Löchern der Leiterplatte einliegen. Insbesondere wird zum Montieren die erste Stromschiene mit der Leiterplatte verlötet und/oder verklebt. In einer weiteren Alternative wird Einpresstechnik zur Befestigung verwendet.

Aufgrund einer derartigen Ausgestaltung wird mittels der Leiterplatte insbesondere nicht der mittels des mechanischen Schalters geführte elektrische Strom geführt, sodass es nicht erforderlich ist, eine Stromtragfähigkeit der Leiterplatte übermäßig zu erhöhen. Somit sind Herstellungskosten reduziert. Dabei wird die erste Stromschiene mittels der Leiterplatte stabilisiert, weswegen eine Robustheit erhöht ist. Auch ist das Montieren der ersten Stromschiene an der Leiterplatte beispielsweise in einem Arbeitsschritt mit der Montage von weiteren Bestandteilen, wie elektrischen und/oder elektronischen Bauteilen, an der Leiterplatte möglich, sodass Arbeitsschritte eingespart werden können. Auch ist eine mechanisierte Fertigung ermöglicht, weswegen Herstellungskosten weiter reduziert sind.

Die Ebene ist vorzugsweise senkrecht zur Leiterplatte angeordnet. Somit steht vergleichsweise viel Bauraum der Leiterplatte zur Anordnung von elektrischen und/oder elektronischen Bauteilen zur Verfügung. Zweckmäßigerweise liegt dabei die erste Stromscheine randseitig auf der Leiterplatte auf. Somit ist eine Robustheit erhöht. Geeigneterweise ist einer der ersten Schenkel an der Leiterplatte montiert und liegt vorzugsweise randseitig dort an. Insbesondere ist dies der erste Schenkel, dem der erste Stromanschluss zugeordnet ist. Somit wird eine Bewegung der zweiten Stromschiene mittels der Leiterplatte nicht behindert.

Beispielsweise ist der mechanische Schalter lediglich manuell betätigbar. Besonders bevorzugt jedoch ist ein Antrieb vorhanden, mittels dessen die zweite Stromschiene angetrieben ist. Somit ist es mittels Betriebs des Antriebs möglich, den Schaltzustand des mechanischen Schalters zu verändern. Beispielsweise ist es hierbei lediglich möglich, den Schaltzustand des mechanischen Schalters in eine Richtung zu verändern, also beispielsweise lediglich von dem elektrisch leitenden in den elektrisch nichtleitenden Zustand oder umgekehrt. Folglich ist die Konstruktion vereinfacht. Besonders bevorzugt jedoch ist es möglich, mittels des Antriebs den Schaltzustand des mechanischen Schalters in beide Richtungen zu verändern, also diesen sowohl in den elektrisch leitenden als auch in den elektrisch nichtleitenden Zustand zu versetzen. Somit ist eine Funktionalität erhöht. Beispielsweise ist der Antrieb mechanisch ausgebildet. Besonders bevorzugt jedoch ist der Antrieb elektrisch ausgebildet. Zum Beispiel bildet die Kombination aus dem mechanischen Schalter und dem Antrieb ein Relais. Zweckmäßigerweise umfasst der Antrieb eine elektrische Spule. Hierbei wird bei Betrieb des Antriebs geeigneterweise ein magnetisches Bauteil, beispielsweise ein Permanentmagnet oder ein ferromagnetisches Bauteil, innerhalb der Spule bewegt.

Der Antrieb ist zum Beispiel als "Moving Magnet Aktuator" ausgebildet. Dem "Moving Magnet Aktuator" ("Moving Magnet Actuator") ist dabei auch das magnetische Bauteil zugeordnet, das beweglich gelagert ist. Zudem weist der "Moving Magnet Aktuator" eine Antriebseinheit mit einer oder mehreren elektrischen Spulen auf, die bei Betätigung des Antriebs bestromt werden, sodass zwischen diesen und dem magnetischen Bauteil eine magnetische Wechselwirkung erfolgt. Die elektrischen Spulen sind dabei ortsfest gehalten. Da die elektrische(n) Spule(n) stationär gehalten ist/sind, ist eine Konstruktion vereinfacht, und es sind, mit Ausnahme der für die Lagerung erforderlichen Komponenten keine weiteren beweglichen Bauteile oder elektrische Verbindungen zwischen den beweglichen Bauteilen, nämlich dem magnetischen Bauteil, und den stationären Bauteilen des "Moving Magnet Aktuators", der im Weiteren auch lediglich als Aktuator bezeichnet ist, erforderlich. Somit ist auch eine Reibung verringert.

Vorzugsweise umfasst die Antriebseinheit zwei elektrische Spulen, die zum Beispiel baugleich sind. Zumindest jedoch sind die beiden elektrischen Spulen zueinander entlang einer Längsachse versetzt und konzentrisch zu dieser angeordnet. Das (magnetische) Bauteil befindet sich dabei insbesondere auf der Längsachse und ist entlang dieser beweglich gelagert. Dabei befindet sich bei einem Schaltzustand des mechanischen Schalters das Bauteil in einem zwischen den beiden elektrischen Spulen vorhandenen Luftspalt und wird dort beispielsweise mittels eines magnetischen Kurzschlussblechs gehalten. Im anderen Schaltzustand hingegen ist das Bauteil entlang der Längsachse versetzt.

Da die Anzahl der beweglichen Bestandteile des "Moving Magnet Aktuators", insbesondere lediglich das Bauteil, vergleichsweise gering ist, und diese insbesondere ein vergleichsweise geringes Gewicht aufweisen, ist eine Dynamik des Aktuators vergleichsweise hoch. Somit ist eine Trägheit beim Betätigen des mechanischen Schalters verringert. Infolgedessen ist mittels des Schaltgeräts ein vergleichsweises schnelles Schalten ermöglicht.

Vorzugsweise erfolgt mittels des Antriebs eine Lagerung der zweiten Stromschiene. Somit ist eine Anzahl an benötigten Bauteilen verringert. Beispielsweise ist der Antrieb hierbei von der etwaigen Leiterplatte separat. Somit ist eine flexible Gestaltung ermöglicht. Auch ist es möglich, das Schaltgerät modular auszubilden, weswegen eine Vielseitigkeit verbessert ist. Besonders bevorzugt jedoch ist der Antrieb an der etwaigen Leiterplatte angebunden. Somit wird der Antrieb auch mittels der Leiterplatte stabilisiert, was eine Robustheit erhöht. Auch erfolgt auf diese Weise eine vergleichsweise genaue Ausrichtung der zweiten Stromschiene bezüglich der ersten Stromschiene, weswegen ein Schaltverhalten des mechanischen Schalters verbessert ist. Zweckmäßigerweise ist in diesem Fall der Antrieb elektrisch ausgestaltet, und vorzugsweise sind die einzelnen Bestandteile des Antriebs, oder zumindest einige davon, mittels der Leiterplatte miteinander verschaltet. Somit ist eine Anzahl an benötigten Bauteilen und Herstellungskosten weiter verringert.

Vorzugsweise umfasst das Schaltgerät eine Steuereinheit, mittels derer der Antrieb betrieben ist. Hierbei ist die Steuereinheit zweckmäßigerweise mittels der etwaigen Leiterplatte bereitgestellt. Mit anderen Worten umfasst die Leiterplatte mehrere elektrische und/oder elektronische Bauteile, die mittels einiger der Leiterbahnen der Leiterplatte miteinander verschaltet sind. Somit ist eine Verschaltung bereitgestellt, mittels derer insbesondere die Steuereinheit gebildet ist. Infolgedessen ist auch die Steuereinheit bezüglich des Antriebs stabilisiert, weswegen eine Robustheit weiter verbessert ist. Auch ist es beispielsweise möglich, die einzelnen Bestandteile der Steuereinheit und/oder des Antriebs und die erste Stromschiene in einem Arbeitsschritt an der Leiterplatte zu montieren. Folglich ist eine Herstellungszeit weiter verkürzt.

Zweckmäßigerweise umfasst das Schaltgerät mehrere Sensoren, die zum Beispiel mittels der Steuereinheit ausgelesen werden. Die Sensoren sind dabei zweckmäßigerweise ebenfalls an der etwaigen Leiterplatte befestigt und mit einigen der Leiterbahnen der Leiterplatte mit der Steuereinheit elektrisch und somit signaltechnisch verbunden. Somit ist eine Herstellung weiter erleichtert und eine Robustheit weiter erhöht. Vorzugsweise ist zumindest einer der Sensoren der erste und/oder der etwaigen dritten Stromschiene zugeordnet. Somit ist insbesondere eine zwischen diesen anliegende elektrische Spannung und/oder ein damit geführter jeweiliger elektrische Strom erfassbar. Vorzugsweise wird der Antrieb in Abhängigkeit davon mittels der Steuereinheit betreiben, und das Schaltgerät ist in diesem Fall vorzugsweise als Schutzschalter ausgebildet.

Beispielsweise ist das Schaltgerät lediglich mechanisch ausgestaltet. Alternativ hierzu umfasst das Schaltgerät zudem einen Halbleiterschalter, der beispielsweise ein Feldeffekttransistor ist. Insbesondere ist der Halbleiterschalter ein Leistungshalbleiterschalter, wie ein MOSFET, JFET, GTO oder IGBT. Beispielsweise ist der Halbleiterschalter von der etwaigen Leiterplatte beabstandet. Besonders bevorzugt ist der Halbleiterschalter an der oder einer anderen Leiterplatte montiert und somit elektrisch mit dieser kontaktiert sowie dort befestigt. Dabei ist auch weiterhin zumindest teilweise eine mechanisierte Fertigung des Schaltgeräts ermöglicht. Auch ist es möglich, den Halbleiterschalter in einem Arbeitsschritt mit der Montage von zum Beispiel der etwaigen Steuereinheit oder der ersten Stromschiene an der Leiterplatte zu montieren. Vorzugsweise ist der Halbleiterschalter mittels einer Oberflächenmontage an der Leiterplatte befestigt. Somit erfolgt eine Stabilisierung des Halbleiterschalters, und eine Anzahl an benötigten Bauteilen ist verringert. Insbesondere umfasst die Leiterplatte eine Treiberschaltung, oder diese ist zumindest an der Leiterplatte montiert oder geeigneterweise mittels der bereitgestellt. Somit ist ein Betrieb des Halbleiterschalters mittels der Leiterplatte ermöglicht, weswegen eine Anzahl an benötigten Bauteilen weiter verringert ist.

Beispielsweise ist der Halbleiterschalter elektrisch parallel zu dem mechanischen Schalter geschaltet. Besonders bevorzugt wird, bevor der mechanische Schalter geöffnet wird, der Halbleiterschalter in den elektrisch leitfähigen Zustand versetzt. Beim Beabstanden des ersten Bewegkontakts von dem erste Festkontakt kommutiert somit der elektrische Strom auf den Halbleiterschalter über, sodass sich zum Beispiel kein Lichtbogen zwischen dem ersten Bewegkontakt und dem ersten Festkontakt ausgebildet. Wenn diese weit genug voneinander beabstandet sind, wird zweckmäßigerweise der Halbleiterschalter in den elektrisch nichtleitenden Zustand versetzt. Somit ist der elektrischer Stromfluss über das Schaltgerät unterbunden. Aufgrund des mechanischen Schalters sind im Normalbetrieb lediglich geringe elektrische Widerstände vorhanden, insbesondere im Vergleich zu lediglich der Verwendung des Halbleiterschalters, weswegen ein Wirkungsgrad verbessert ist.

In einer Alternative ist der Halbleiterschalter zweckmäßigerweise elektrisch in Reihe zu dem mechanischen Schalter geschaltet. Auf diese Weise ist es beispielsweise möglich, zunächst mittels des Halbleiterschalters den elektrischen Strom über das Schaltgerät zu unterbrechen, und anschließend den mechanischen Schalter in den geöffneten Zustand zu versetzen. Auch hier erfolgt kein Ausbilden eines Lichtbogens, wobei jedoch die etwaigen Anschlüsse aufgrund des mechanischen Schalters zueinander galvanisch getrennt sind.

Besonders bevorzugt wird das Schaltgerät zur Gleichspannungs- und/oder Gleichstromunterbrechung verwendet. Zweckmäßigerweise wird das Schaltgerät in einem Kraftfahrzeug oder einer Industrieanlage verwendet. Die Erfindung betrifft dabei auch die entsprechende Verwendung des Schaltgerät, das bevorzugt ein Schutzschalter ist. Auch betrifft die Erfindung einen Stromkreis, der ein derartiges Schaltgerät aufweist. Hierbei umfasst der Stromkreis zweckmäßigerweise eine Gleichspannungsquelle sowie eine Last. Insbesondere ist der Stromkreis ein Bestandteil eines Kraftfahrzeugs. Die Gleichspannungsquelle ist zum Beispiel ein Energiespeicher, wie eine Hochvoltbatterie, und die Last ist zum Beispiel ein Elektromotor oder zumindest ein Antrieb, der den Elektromotor umfasst.

Das Schaltgerät ist zweckmäßigerweise als ein Schutzschalter ausgebildet. Hierbei wird der mechanische Schalter geeigneterweise in Abhängigkeit einer Auslösekennlinie betrieben. Vorzugsweise wird der mechanische Schalter mittels des Antriebs geöffnet, wenn ein elektrischer Strom für eine bestimmte Zeitspanne geführt wurde, die mittels der Auslösekennlinie vorgegeben ist. Zweckmäßigerweise ist die Steuereinheit vorhanden und/oder ein Sensor zum Erfassen des mittels des Schaltgeräts geführten elektrischen Stroms. Der Sensor umfasst vorzugsweise einen Shunt. Die Erfindung betrifft auch einen derartigen Schutzschalter.

Die im Zusammenhang mit dem Schaltgerät erläuterten Weiterbildungen und Vorteile sind sinngemäß auch auf die Verwendung / den Stromkreis / den Schutzschalter sowie untereinander zu übertragen und umgekehrt.

Nachfolgend wird ein Ausführungsbeispiel der Erfindung anhand einer Zeichnung näher erläutert. Darin zeigen:
- Fig. 1: schematisch einen Gleichspannungskreis mit einer Last und einem Schutzschalter,
- Fig. 2: perspektivisch den Schutzschalter, der ein Gehäuse mit zwei Gehäusehälften umfasst,
- Fig. 3: perspektivisch den Schutzschalter, wobei eine der Gehäusehälften entfernt ist, sodass ein mechanischer Schalter mit einer ersten, zweiten und dritten Stromschiene sichtbar ist, und
- Fig. 4: vergrößert den mechanischen Schalter.

Einander entsprechende Teile sind in allen Figuren mit den gleichen Bezugszeichen versehen.

In Figur 1 ist schematisch vereinfacht ein Gleichspannungskreis 2 dargestellt, der eine Gleichspannungsquelle 4 umfasst. Mittels dieser wird eine elektrische Gleichspannung von 650 V bereitgestellt, und mittels dieser ist ein Gleichspannungszwischenkreis 6 gespeist. Mittels dessen ist eine Last 8 versorgt, die über ein Schaltgerät 10 mit dem Gleichspannungszwischenkreis 6 elektrisch verbunden ist.

In Figur 2 ist perspektivisch das Schaltgerät 10 dargestellt, das als ein Schutzschalter ausgebildet ist. Das Schaltgerät 10 weist ein Gehäuse 12 mit zwei Gehäusehälften 14 auf, die aneinandergefügt sind und aus einem Kunststoff gefertigt sind. In Figur 3 ist perspektivisch das Schaltgerät 10 dargestellt, wobei eine der beiden Gehäusehälften 14 entfernt ist. In das Gehäuse 12 sind zwei Öffnungen eingebracht, innerhalb derer jeweils ein Anschluss 16 angeordnet ist. Dort ist das Anschließen einer Leitung des Gleichspannungszwischenkreises 6 bzw. einer der Last 8 zugeordneten elektrischen Leitung ermöglicht. Die Anschlüsse 16 weisen jeweils eine Klemmschraube 18 auf, die durch eine Montageöffnung 20 des Gehäuses 12 zugänglich ist. Mittels Eindrehens der Klemmschrauben 18 wird die dem jeweiligen Anschluss 16 zugeordnete Leitung geklemmt und folglich elektrisch kontaktiert.

Jeder der Anschlüsse 16 ist mit einer jeweiligen weiteren Stromschiene 22 elektrisch kontaktiert, die jeweils aus einem verzinnten Kupferstreifen erstellt sind, der L-förmig gebogen ist. Die weiteren Stromschienen 22 liegen teilweise randseitig an einer Leiterplatte 24 an und sind an diesem montiert. Somit werden die weiteren Stromschienen 22 mittels der Leiterplatte 24 stabilisiert, und diese sind auch mit der Leiterplatte 24 elektrisch kontaktiert.

Elektrisch zwischen die beiden Stromschienen 22 ist ein mechanischer Schalter 26 geschaltet, der eine erste Stromschiene 28 und eine dritte Stromschiene 30 aufweist, die jeweils an der Leiterplatte 24 montiert sind. Hierbei ist mittels der nicht näher dargestellten Leiterbahnen der Leiterplatte 24 jede der weiteren Stromschienen 22 entweder mit der ersten Stromschiene 28 oder mit der dritten Stromschiene 28, 30 elektrisch kontaktiert. Die erste Stromschiene 28 und die dritte Stromschiene 30 sind mechanisch voneinander getrennt und auch daher nicht direkt elektrisch miteinander verbunden. Auch sind die erste und dritte Stromschiene 28, 30 nicht mittels der Leiterbahnen der Leiterplatte 24 elektrisch verbunden.

Der mechanische Schalter 26 ist in Figur 4 vergrößert dargestellt. Die erste und dritte Stromschiene 28, 30 sind spiegelbildlich zueinander aufgebaut und weisen jeweils einen u-förmigen Abschnitt 32 auf, der zwei zueinander parallele erste Schenkel 34 umfasst.

Jeweils einer der ersten Schenkel 34 der ersten Stromschiene 28 und jeweils einer der ersten Schenkel 34 der dritten Stromschiene 30 liegen auf einer gemeinsamen Geraden, und sämtliche erste Schenkel 34 liegen in einer Ebene 36, die senkrecht zur Leiterplatte 24 angeordnet ist. Senkrecht zu der Ebene 36 und zu den erste Schenkeln 34 ist jeweils ein zweiter Schenkel 38 jedes u-förmigen Abschnitts 32 angeordnet und mit den Enden der jeweiligen ersten Schenkel 34 verbunden. Hierbei sind die beiden u-förmigen Abschnitt 20 derart orientiert, dass die beiden zweiten Schenkel 38 zueinander parallel angeordnet sind und bezüglich der jeweiligen erste Schenkel 34 aufeinander zu versetzt sind. Mit anderen Worten bilden die zweiten Schenkel 38 den der jeweils anderen Stromschiene 28, 30 nächstliegenden Teil.

Einer der ersten Schenkel 34 der ersten Stromschiene 28 liegt randseitig an der Leiterplatte 24 an und weist an dem dem zweiten Schenkel 38 gegenüberliegenden Ende einen ersten Stromanschluss 40 auf, an den ein Fortsatz 42 der ersten Stromschiene 28 angeformt ist. Dieser ist im Wesentlichen parallel zur Ebene 36 jedoch bezüglich dieser senkrecht versetzt und ebenfalls an der Leiterplatte 24 montiert. Der Fortsatz 42 ist mittels der nicht näher dargestellten Leiterbahnen mit der zugeordneten weiteren Stromschienen 22 elektrisch verbunden. Der andere erste Schenkel 34 der ersten Stromschiene 28 weist einen ersten Festkontakt 44 auf. Mit Ausnahme des ersten Festkontakts 44 ist die erste Stromschiene 28 ein einstückiges Stanzbiegeteil und aus einem verzinnten Kupfer erstellt.

Da die dritte Stromschiene 30 spiegelbildlich aufgebaut ist, weist diese ebenfalls den Fortsatz 42 auf, der an einen zu dem ersten Stromanschluss 40 korrespondierenden zweiten Stromanschluss 46 eines der ersten Schenkel 34 der dritten Stromschiene 30 angeformt ist. Anstatt des ersten Festkontakts 44 weist die dritte Stromschiene 30 einen zweiten Festkontakt 48 auf. Der zweite Festkontakt 48 und der erste Festkontakt 44 sind dabei auf der gleichen Seite der Ebene 36 angeordnet.

Der mechanische Schalter 26 weist zudem eine zweite Stromschiene 50 auf, die parallel zur Ebene 36 angeordnet ist. Die zweite Stromschiene 50 ist mittels eines nicht näher dargestellten Antriebs, der an der Leiterplatte 24 befestigt ist, in einer Öffnungsrichtung 52 beweglich gelagert, die senkrecht zu der Ebene 36 ist. Folglich sind die Ebene 36 und die Öffnungsrichtung 52 zueinander verkippt.

Die zweite Stromschiene 50 weist einen ersten Bewegkontakt 54 und einen zweiten Bewegkontakt 56 auf, die an den sonstigen Bestandteilen der zweiten Stromschiene 50, die ebenfalls einstückig als ein Stanzbiegeteil aus einem verzinnten Kupfer ausgebildet sind, befestigt und elektrisch damit kontaktiert sind. Die beiden Bewegkontakte 54, 56 befinden sich dabei auf der der Ebene 36 zugewandten Seite. Aufgrund der beweglichen Lagerung der zweiten Stromschiene 50 sind auch die beiden Bewegkontakte 54, 56 in der Öffnungsrichtung 52 bezüglich der Ebene 36 und somit auch bezüglich der beiden Festkontakte 44, 48 beweglich gelagert. Hierbei ist der erste Bewegkontakt 54 dem ersten Festkontakt 44 und der zweite Bewegkontakt 56 dem zweiten Festkontakt 48 zugeordnet, sodass diese bei einer entsprechenden Bewegung der zweiten Stromschiene 50 in direktem mechanischem Kontakt gebracht oder voneinander beabstandet werden können. Sofern der direkte mechanische Kontakt besteht, ist hierbei der mechanische Schalter 26 geschlossen, und ein elektrischer Stromfluss zwischen den Anschlüssen 16 ist möglich. Falls dahingegen der mechanische Kontakt aufgehoben ist, ist kein elektrischer Stromfluss möglich, und der mechanische Schalter 26 ist geöffnet.

Wenn mittels eines nicht näher dargestellten Sensors eine Fehlfunktion der Last 8 oder sonstigen Bestandteilen des Gleichspannungskreis 2 festgestellt wird, wird mittels des Antriebs die zweite Stromschiene 50 von der ersten und dritten Stromschiene 28, 30 wegbewegt, also der Schalter geöffnet. Als Sensor wird dabei beispielsweise ein Stromsensor verwendet, mittels dessen der über eine der Stromschienen 22, 28, 30, 50 fließende elektrische Strom gemessen wird, und der insbesondere an der Leiterplatte 24 angebunden ist. Zweckmäßigerweise umfasst das Schaltgeräte 10 hierbei eine Steuereinheit, mittels derer der Sensor ausgelesen und der Antrieb bestromt wird. Die Steuereinheit ist dabei vorzugsweise zumindest teilweise mittels der Leiterplatte 24 gebildet.

Wenn der mechanische Schalter 26 geöffnet wird, ist es möglich, dass sich zwischen dem ersten Festkontakt 44 und dem ersten Bewegkontakt 54 sowie zwischen dem zweiten Festkontakt 48 in dem zweiten Bewegkontakt 56 jeweils ein Lichtbogen bildet, sodass ein elektrischer Stromfluss über den mechanischen Schalter 26 fortbesteht. Dabei bildet sich aufgrund des weiterhin durch die u-förmigen Abschnitte 32 fließenden elektrischen Stroms um die ersten Schenkel 34 sowie die zweiten Schenkel 38 ein Magnetfeld. Dieses wechselwirkt mit dem Magnetfeld, das sich aufgrund des Stromflusses durch die zweite Stromschiene 50 um diese herum ergibt, was zu einer Abstoßung der zweiten Stromschiene 50 von der ersten und dritten Stromschiene 28, 30 führt. Somit wird die zweite Stromschiene 50 zusätzlich beschleunigt. Somit werden die Lichtbögen vergleichsweise schnell in die Länge gezogen, was die zum Aufrechterhalten erforderliche elektrische Spannung erhöht. Deswegen ist es möglich, dass die Lichtbögen bereits zusammenbrechen und der Stromfluss über den elektrischen Schalter 26 zum Erliegen kommt. Auch wirkt aufgrund der um die u-förmigen Abschnitte 32 herumgebildeten Magnetfelder eine auf die senkrecht zur Ebene 36 verlaufenden Lichtbögen die Lorentzkraft, sodass diese in nicht näher dargestellte Löschkammer getrieben werden, mittels derer die zum Aufrechterhalten erforderliche elektrische Spannung weiter erhöht wird.

Die Erfindung ist nicht auf das vorstehend beschriebene Ausführungsbeispiel beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit dem Ausführungsbeispiel beschriebenen Einzelmerkmale auch auf andere Weise miteinander kombinierbar, ohne den Gegenstand der Erfindung zu verlassen.

### Bezugszeichenliste

- 2: Gleichspannungskreis
- 4: Gleichspannungsquelle
- 6: Gleichspannungszwischenkreis
- 8: Last
- 10: Schaltgerät
- 12: Gehäuse
- 14: Gehäusehälfte
- 16: Anschluss
- 18: Klemmschraube
- 20: Montageöffnung
- 22: weitere Stromschiene
- 24: Leiterplatte
- 26: mechanischer Schalter
- 28: erste Stromschiene
- 30: dritte Stromschiene
- 32: U-förmiger Abschnitt
- 34: erster Schenkel
- 36: Ebene
- 38: zweiter Schenkel
- 40: erster Stromanschluss
- 42: Fortsatz
- 44: erster Festkontakt
- 46: zweiter Stromanschluss
- 48: zweiter Festkontakt
- 50: zweite Stromschiene
- 52: Öffnungsrichtung
- 54: erster Bewegkontakt
- 56: zweiter Bewegkontakt

## Patentansprüche

1. Schaltgerät (10) mit einem mechanischen Schalter (26), der eine erste Stromschiene (28) mit einem U-förmigen Abschnitt (32), der zwei zueinander parallele und in einer gemeinsamen Ebene (36) liegende erste Schenkel (34) und einen hierzu senkrechten zweiten Schenkel (38) umfasst, wobei einer der ersten Schenkel (34) einen ersten Festkontakt (44) und der andere einen ersten Stromanschluss (40) aufweist, und eine zweite Stromschiene (50) mit einem ersten Bewegkontakt (54) umfasst, der dem ersten Festkontakt (44) zugeordnet und bezüglich dessen in einer Öffnungsrichtung (52) beweglich gelagert ist, wobei die Ebene (36) und die Öffnungsrichtung (52) zueinander verkippt sind.

2. Schaltgerät (10) nach Anspruch 1,
**dadurch gekennzeichnet,**
**dass** die Ebene (36) senkrecht zu der Öffnungsrichtung (52) angeordnet ist.

3. Schaltgerät (10) nach Anspruch 1 oder 2
**dadurch gekennzeichnet,**
**dass** der zweite Schenkel (38) senkrecht zu der Ebene (36) orientiert ist.

4. Schaltgerät (10) nach einem der Ansprüche 1 bis 3,
**dadurch gekennzeichnet,**
**dass** der mechanische Schalter (26) eine dritte Stromschiene (30) mit einem zweiten Festkontakt (48) aufweist, und dass die zweite Stromschiene (50) einen zweiten Bewegkontakt (56) umfasst, der dem zweiten Festkontakt (48) zugeordnet ist.

5. Schaltgerät (10) nach Anspruch 4,
**dadurch gekennzeichnet,**
**dass** die dritte Stromschiene (30) auch einen U-förmigen Abschnitt (32) mit den zwei zueinander parallelen und in der Ebene (36) liegenden ersten Schenkeln (34) und dem hierzu senkrechten zweiten Schenkel (38) umfasst, wobei einer der ersten Schenkel (34) den zweiten Festkontakt (48) und der anderen einen zweiten Stromanschluss (46) aufweist.

6. Schaltgerät (10) nach Anspruch 5,
**dadurch gekennzeichnet,**
**dass** die zweiten Schenkel (38) der beiden U-förmigen Abschnitte (32) bezüglich der jeweiligen ersten Schenkel (34) aufeinander zu versetzt sind.

7. Schaltgerät (10) nach einem der Ansprüche 1 bis 6,
**dadurch gekennzeichnet,**
**dass** die erste Stromschiene (28) an einer Leiterplatte (24) montiert ist, die senkrecht zu der Ebene (36) angeordnet ist.
